# EUROPÄISCHE PATENTSCHRIFT

(11) **EP 2 858 873 B1**
(45) Veröffentlichungstag und Bekanntmachung des Hinweises auf die Patenterteilung: **02.08.2017**
(21) Anmeldenummer: 13733995.8
(22) Anmeldetag: 24.06.2013
(51) Int. Cl.: B61L 1/18, B61L 1/16, B61L 25/02, B61L 27/00

(54) **VERFAHREN UND VORRICHTUNG ZUR STILLSTANDSÜBERWACHUNG BEI SCHIENENFAHRZEUGEN**
METHOD AND DEVICE FOR STANDSTILL MONITORING IN RAIL VEHICLES
PROCÉDÉ ET DISPOSITIF POUR CONTRÔLER L'ÉTAT D'ARRÊT D'UN VÉHICULE FERROVIAIRE

(30) Priorität: 20.07.2012 DE 102012212808
(43) Veröffentlichungstag der Anmeldung: 15.04.2015
(73) Patentinhaber: Siemens Aktiengesellschaft, 80333 München (DE)
(72) Erfinder: BECKE, Lothar, 38154 Königslutter (DE); ESCH, Olga, 14050 Berlin (DE); GIERE, Steffen, 38159 Vechelde (DE); JAHNS, Karsten, 38312 Ohrum (DE); RAHN, Karsten, 38162 Cremlingen (DE)
(86) Internationale Anmeldenummer: PCT/EP2013/063099
(87) Internationale Veröffentlichungsnummer: WO 2014/012747

(56) Entgegenhaltungen:
- WO-A1-2009/150086
- AT-U1- 9 576
- DE-A1-102010 061 878
- US-A1- 2005 137 760

## Beschreibung

Die Erfindung betrifft ein Verfahren und eine Vorrichtung zur Stillstandsüberwachung bei Schienenfahrzeugen mit einer Zugbeeinflussungseinrichtung.

Moderne Zugbeeinflussungseinrichtungen benötigen genaue Weg- bzw. Ortsinformationen sowohl abgestellter als auch fahrender Schienenfahrzeuge. Die US-Patentanmeldung US 2005/0137760 A1 offenbart dazu ein entsprechendes Verfahren.

Bisher ist es jedoch nicht möglich, festzustellen, ob bei ausgeschalteter Zugbeeinflussungseinrichtung der bei diesem Betriebszustand vorausgesetzte Stillstand des Schienenfahrzeugs tatsächlich eingehalten wurde. Werden Schienenfahrzeuge zum Betriebsende an Parkpositionen komplett ausgeschaltet, geht für die Zugbeeinflussung die genaue sicherungstechnische Zugposition verloren. Nach dem Wiedereinschalten des Schienenfahrzeuges ist die sicherungstechnische Position des Fahrzeuges nicht bekannt und die Initialisierung der Zugposition kann erst durch das Überfahren von mindestens zwei Ortsreferenzpunkten, z. B. Balisen, ermittelt werden. Erst danach kann das Fahrzeug aus Zugbeeinflussungssicht in Betrieb genommen werden. Das bedeutet, dass Fahrzeuge in Parkpositionen nicht komplett ausgeschaltet werden dürfen; zumindest die Zugbeeinflussung muss aktiv bleiben. Nachteilig ist vor allem der dazu erforderliche erhebliche Energiebedarf.

Eine andere Möglichkeit besteht darin, dass das Schienenfahrzeug seine sicherungstechnische Position vor dem Abschalten abspeichert und diese Position nach dem Wiedereinschalten als Initialisierungsposition verwendet wird. Notwendige sicherungstechnische Voraussetzung für die Verwendbarkeit der gespeicherten Fahrzeugposition ist, dass das Fahrzeug bei ausgeschalteter Zugbeeinflussung nicht bewegt wurden - Cold Movement. Erfolgt dennoch eine Bewegung des Schienenfahrzeuges, muss die Verwendung der ursprünglichen Position für Initialisierungszwecke durch Personal verhindert werden. Diese nicht technische Lösung ist in der Realität oft nicht umsetzbar.

Der Erfindung liegt demgemäß die Aufgabe zugrunde, ein Verfahren und eine Vorrichtung zur Stillstandsüberwachung bei Schienenfahrzeugen, welche über eine Zugbeeinflussungseinrichtung verfügen, anzugeben.

Verfahrensgemäß wird die Aufgabe durch die Merkmale des Anpruches gelöst. Das Schienenfahrzeug speichert vor dem Abschalten der Zugbeeinflussungseinrichtung auf einer Parkposition seine sicherungstechnische Position ab. Zusätzlich zur Position werden Sensorinformationen einer Gleisfreimeldeeinrichtung der relevanten Gleisfreimeldeabschnitte abgespeichert. Nach dem Wiedereinschalten des Fahrzeuges werden die aktuellen Sensorinformationen von der Gleisfreimeldeeinrichtung abgefragt und entweder manuell oder automatisch mit den gespeicherten Sensorinformationen verglichen. Wenn diese exakt gleich sind, ist in den betreffenden Gleisfreimeldeabschnitten während des Ausschaltzustandes keine Zugbewegung - Cold Movement - erfolgt und die gespeicherte Zugposition kann sicherungstechnisch verwendet werden. Das Schienenfahrzeug ist bereits vor der Abfahrt, d. h., noch im Stillstand, signaltechnisch sicher lokalisiert bzw. initialisiert.

Auf diese Weise wird die gespeicherte Zugposition durch ein zusätzliches Kriterium sicherungstechnisch bewertet. Damit steht eine technische Lösung zur Verfügung, durch die der gespeicherte Fahrzeugort sicherungstechnisch plausibelisiert werden kann, so dass Personaleinsatz zur Gewährleistung der Sicherheit nicht erforderlich ist.

Für die Stillstandsüberwachung bei ausgeschalteter Zugbeeinflussungseinrichtung ist durch die Funktionsausweitung der überwiegend bereits vorhandenen Komponenten, wie Gleisfreimeldeeinrichtungen und Speicher, kein eigenständiges Gerät auf dem Schienenfahrzeug erforderlich. Dadurch ergeben sich Kosten- und Einbauplatzvorteile, welche insbesondere für nachträglichen Einbau in Schienenfahrzeuge wichtig ist. Lediglich für die Speicherung und Auswertung der Sensorinformationen der Gleisfreimeldeeinrichtung muss gesorgt werden.

Gemäß der Erfindung umfassen die zu speichernden Sensorinformationen einen aktuellen Zählerstand von Achszählsensoren. Gleisfreimeldeabschnitte auf der Basis von Achszählsensoren sind weit verbreitet. Gespeichert werden muss nur der absolute Zählerstand unabhängig von der Fahrtrichtung.

Diese Information wird erfindungsgemäß über ein fahrzeugseitiges Streckengerät an das Schienenfahrzeug übertragen und gespeichert. Insbesondere für einen effizienten ETCS - European Train Control System - Level 2-Betrieb ist es erforderlich, dass das ETCS-Fahrzeuggerät feststellen kann, ob das Schienenfahrzeug seit dem Ausschalten der Zugbeeinflussungseinrichtung bewegt wurde. Dafür bestehen sehr hohe Anforderungen an das Sicherheitsniveau. Ohne Stillstandsüberwachung muss das Schienenfahrzeug nach dem Einschalten der Zugbeeinflussungseinrichtung zunächst in Fahrerverantwortung fahren, bis aufgrund von Baliseninformationen eine eindeutige Lokalisierung des Schienenfahrzeuges möglich ist und damit die Voraussetzung für den ETCS-Level 2-Betrieb gegeben ist. Eine sichere Betriebsweise, d. h., eine Minimierung der Fahrerverantwortung, ist erst durch die erfindungsgemäße Stillstandsüberwachung möglich. Der Zählerstand der Achszählsensoren wird direkt an Speichermittel des Schienenfahrzeuges kommuniziert. Dazu kann beispielsweise ein einfaches Funksystem verwendet werden.

Durch die erfindungsgemäße Lösung erhöht sich die Performance für das Initialisieren von Schienenfahrzeugen in Parkposition, beispielsweise in einen Fahrzeugdepot, da das Schienenfahrzeug nach dem Einschalten im Stillstand lokalisiert ist und sofort in den voll überwachten Betrieb übernommen werden kann. Im Stillstand kann das geparkte Schienenfahrzeug komplett ausgeschaltet werden, so dass der Energiebedarf sinkt und trotzdem nach dem Wiedereinschalten ein sofortiger voll überwachter Betrieb möglich ist.

## Patentansprüche

1. Verfahren zur Stillstandsüberwachung bei Schienenfahrzeugen mit einer Zugbeeinflussung, wobei
fahrzeugseitig eine signaltechnisch sichere Stillstandsposition und signaltechnisch sichere Sensorinformationen des relevanten Gleisfreimeldeabschnittes mindestens einer Gleisfreimeldeeinrichtung gespeichert werden,
**dadurch gekennzeichnet, dass**
die zu speichernden Sensorinformationen einen aktuellen Zählerstand von Achszählsensoren umfassen, wobei der Zählerstand über ein fahrzeugseitiges Streckengerät an das Schienenfahrzeug übertragen und gespeichert wird und/oder direkt an Speichermittel des Schienenfahrzeuges kommuniziert wird.

## Claims

1. Method for standstill monitoring in rail vehicles using a train control device, wherein
a fail-safe standstill position and fail-safe sensor information for the relevant track vacancy detection section from at least one track vacancy detection system are saved on board the vehicle,
**characterised in that**
the sensor information to be stored comprises a current count of axle counter sensors, wherein the count is transmitted to the rail vehicle via an on-board lineside unit and is stored, and/or is communicated directly to storage means of the rail vehicle.

## Revendications

1. Procédé de contrôle de l'état d'arrêt de véhicules ferroviaires par un dispositif d'arrêt automatique des trains, dans lequel on mémorise, du côté du véhicule, une position d'arrêt sécurisée en technique de signalisation et des informations de capteur sécurisées en technique de signalisation, du tronçon pertinent d'au moins un dispositif de contrôle de libération de la voie,
**caractérisé en ce que**
les informations de capteur à mémoriser comprennent un état en cours d'un compteur de capteur de comptage d'essieux, l'état du compteur étant transmis par un appareil de voie du côté du véhicule au véhicule ferroviaire et étant mémorisé et/ou étant communiqué directement au moyen de mémoire du véhicule ferroviaire.
